# EUROPÄISCHE PATENTSCHRIFT

(11) **EP 0 136 525 B1**
(45) Veröffentlichungstag und Bekanntmachung des Hinweises auf die Patenterteilung: **01.02.1989**
(21) Anmeldenummer: 84110155.3
(22) Anmeldetag: 25.08.1984
(51) Int. Cl.: A47F 9/02

(54) **Kasseneinrichtung für Selbstbedienungsläden**
Paying counter for self-service stores
Comptoir d'encaissement pour magasins à libre-service

(30) Priorität: 06.09.1983 DE 8325510 U
(43) Veröffentlichungstag der Anmeldung: 10.04.1985
(73) Patentinhaber: METRO SB-Handels AG, 6301 Zug (CH)
(72) Erfinder:
(74) Vertreter: Schöning, Hans-Werner, Dipl.-Ing.

(56) Entgegenhaltungen:
- EP-A- 0 089 677
- US-A- 3 739 878

## Beschreibung

Die Neuerung betrifft eine Kasseneinrichtung für Selbstbedienungsläden, bei der die Waren an der Kundendurchgangsseite des Kassengehäuses von der unteren Ladenfläche eines Einkaufswagens auf eine Fördervorrichtung gegeben und nach Registrierung der jeweiligen Preise dem Kunden an der Entnahmestelle der Einrichtung zurückgegeben werden.

Bei den bekannten Kasseneinrichtungen der vorgenannten Art reicht die Wandung des Kassengehäuses auf der Kundendurchgangsseite in einer Ebene bis zur Bodenfläche des Selbstbedienungsladens herunter, so daß der Einkaufswagen vom Kunden entlang dieser Wandung vorbeigeschoben wird. Zur Kontrolle, ob der vorbeizuschiebende und abgeladene Einkaufswagen auf seiner unteren Ladefläche auch wirklich keine Waren mehr enthält, muß sich die Kassiererin bzw. das Kassenpersonal von ihrem Kassiergerät abwenden und über die Fördervorrichtung beugen, um die untere Ladefläche des Wagens einzusehen, da diese Fläche vom Kassierplatz aus wegen der genannten, relativ hohen Wandung auf der Durchgangsseite der Kasseneinrichtung nicht überblickt werden kann. Dies verzögert den Kassiervorgang nicht unerheblich und ermöglicht ein Hinaurchschleusen von Waren ohne Bezahlung, zum Beispiel wenn Waren hohen Gewichtes nicht auf die Fördervorrichtung gelegt werden, so daß die Kassiererin zwar die auf der unteren Ladefläche befindlichen Waren des höheren Gewichtes mit dementsprechend großem Volumen, nicht aber die dazwischen versteckten kleineren Waren einsehen kann. Zur besseren Kontrolle der auf der Ladefläche befindlichen Waren ist aber beispielsweise schon aus der einen Stand der Technik gemäß Artikel 54(3) darstellenden europäischen Patentanmeldung 0 089 677 bekannt, Kassensysteme so zu konstruieren, daß eine Durchfahrpassage gebildet wird, weil Breite und Bodenabstand so ausgelegt sind, daß ein Einkaufswagen in die Passage mit der Hand nur dann eingefahren werden kann, wenn er sich im Einfahrtteil im rechten Winkel zur Passage befindet und sich die Ladefläche unter die Passage erstreckt. Bei diesem Kassensystem werden auf der Ladefläche des Einkaufswagens verbliebene Artikel beim Passieren der Passage von der Ladefläche heruntergeschoben, so daß der Kunde gezwungen werden soll, sämtliche Artikel auf das Förderband zu legen, das zur Station der Kassiererin führt. Allerdings erfordert das Einfädeln des Einkaufswagens in die Passage eine gewisse Geschicklichkeit.

Die Aufgabe der Neuerung besteht in der Verbesserung von Kasseneinrichtungen der einleitend beschriebenen Art dahingehend, daß ohne Zeitverlust eine schnelle und lückenlose Erfassung aller Waren im Einkaufswagen gewährleistet ist.

Die Lösung dieser Aufgabe geht von den bisher üblichen Kasseneinrichtungen aus und ist dadurch gekennzeichnet, daß das Gehäuse an der Kundendurchgangsseite einen in das Gehäuse zurückspringenden, zur Durchgangsseite hin offenen und sich wenigstens bis zum Kassierstellenbereich erstreckenden Durchfahrkanal als Zwangsführung für den Einkaufswagen aufweist, daß Begrenzungskörper vorhanden sind, die ein Einschieben des Einkaufswagens in den Durchfahrkanal in Längsrichtung des Einkaufswagens erzwingen, daß die Höhe des Durchfahrkanals bündig auf die untere Ladefläche abgestimmt ist und das die Breite des Durchfahrkanals im wesentlichen der Breite der unteren Ladefläche des Einkaufswagens entspricht.

Besondere Ausführungsarten der Erfindung sind in den abhängigen Ansprüchen 2-6 dargestellt.

Durch diese Lösung muß die untere Ladefläche des Einkaufswagens vollständig entladen werden, da der Wagen sonst nicht den für ihn bestimmten Durchgang passieren kann. Damit ist gewährleistet, daß sämtliche Waren des Einkaufswagens preislich erfaßt werden. Weiter entfällt die umständliche Sichtkontrolle der unteren Ladefläche des Einkaufswagens, so daß die Kassiererin die Abrechnung der Waren sehr zügig vornehmen kann. Schließlich benötigt die neuerungsgemäße Kasseneinrichtung eine geringere Aufstellfläche, da auf der Kundendurchgangsseite der Einrichtung lediglich Platz für den Durchgang der Kunden vorgesehen sein muß, wofür eine geringere Gangbreite erforderlich ist als für die vorbekannte, außerhalb des Kassengehäuses erfolgende Durchführung des Einkaufswagens. Das Kassengehäuse und der Einkaufswagen bilden nunmehr eine aufeinander abgestimmte Einheit, die den beabsichtigten Zweck erfüllt.

Die Neuerung ist nachstehend anhand eines in den anliegenden Zeichnungen dargestellten Ausführungsbeispieles näher erläutert. Es zeigen :
Figur 1 Das Ausführungsbeispiel in perspektivischer Ansicht,
Figur 2, 3 und 4 das Ausführungsbeispiel in Seitenansicht, Aufsicht bzw. Endansicht.

Die fragliche Kasseneinrichtung umfaßt zunächst gemäß Figur 1 einen stationären Teil 1, der ein übliches Kassengehäuse 2 umfaßt, das in bekannter Weise eine Fördervorrichtung 3 für die zu bezahlenden Waren (nicht gezeigt), eine Warenentnahmestelle 4, ein Kassiergerät 5 sowie eine Ablage 6 für zum Beispiel Wechselgeld einschließt.

Auf der Kundendurchgangsseite 7 des Kassengehäuses 2 ist ein Durchfahrkanal 8 als Zwangsführung für einen Einkaufswagen 9 (Figur 3 und 4) vorgesehen. Dieser Durchfahrkanal ist zur Durchgangsseite 7 hin offen und springt so weit in das Kassengehäuse 2 zurück, daß die Kanalbreite wenigstens Im wesentlichen der Breite des Einkaufswagens 9 entspricht, wie dies aus den Figuren 3 und 4 deutlich zu erkennen ist. In Längsrichtung erstreckt sich der Kanal 8 wenigstens bis in den Kassierstellenbereich ; das ist etwa der Bereich, in dem die Kassiererin ihren Platz hat, also zwischen dem Kassiergerät 5 und der Ablage 6. Ab diesem Bereich kann der Kanal 8 zur Durchgangsseite 7 hin schräg auslaufen, wie es Figur 1 zeigt. Alternativ ist es jedoch auch möglich, daß der Kanal 8 auf ganzer Länge unter dem Gehäuse 2 entlang führen kann.

Die Höhe H des Durchfahrkanals 8 ist bündig auf die untere Ladefläche 10 des Einkaufswagens 9 abgestimmt, wie Figur 4 zeigt. Hieraus ergibt sich, daß die auf dieser Ladefläche 10 befindlichen Waren vollständig abgeladen und auf die Fördervorrichtung 3 aufgeladen werden müssen, damit der Einkaufswagen bzw. seine untere Ladefläche 9 durch den Kanal 8 hindurchgeschoben werden kann. Die Breite B des Durchfahrkanals entspricht ebenfalls wenigstens im wesentlichen der Breite der unteren Ladefläche 10 des Wagens 9. Im dargestellten Fall wird die Breite des Durchfahrkanals 8 durch einen vom Kassengehäuse 2 getrennten Begrenzungskörper 11 festgelegt, der von der Wandung 2a auf der Durchgangsseite 7 des Kassengehäuses 2 einen geringen Abstand aufweist. Dies ist erforderlich, da der gezeigte Einkaufswagen 9 zusätzlich zu seiner unteren Ladefläche eine obere Ladefläche 12, zum Beispiel in Form einer korbartigen Ausgestaltung, aufweist. Die obere Ladefläche 12 wird von einer Abstützung 13, die zum Beispiel aus einem Winkelprofilmaterial hergestellt sein kann, getragen, die wiederum auf der unteren Ladefläche 10 oder am Fahrgestell 9 des Wagens montiert ist, und zwar auf derjenigen Seite des Einkaufswagens 9, die der Durchgangsseite 7 abgekehrt ist. Der genannte Abstand ist also nur so groß, daß die Abstützung 13 passieren kann.

In alternativer Ausbildung des Begrenzungskörpers 11 kann auch so vorgegangen werden, daß im Einfahrbereich des Kanals 8 ein von der Oberwandung des Kanals 8 herabhängender Körper 14 vorgesehen ist, der der Durchgangsseite 7 zugekehrt ist. In einem solchen Fall muß also die Breite der unteren Ladefläche 10 des Wagens 9 etwas kleiner sein als die Gesamtbreite B des Durchfahrkanals 8. der Begrenzungskörper 14 erstreckt sich nicht bis zur Bodenfläche, auf dem das Gehäuse 2 steht, so daß der Wagen an seinem Führungsgestänge, mit dem er von Hand geführt wird und das sich zur Seite und dann nach oben erstrecht, bequem durch den Kanal 8 geschoben werden kann.

Die Einkaufswagen können wie dargestellt zwei Ladeflächen 10 und 12 aufweisen. Es ist jedoch auch möglich, Einkaufswagen mit nur der unteren Ladefläche 10 zu verwenden. Gemeinsames Merkmal ist jedoch, daß die Ebene der unteren Ladefläche 10 der Höhe H des Durchfahrkanals entspricht, so daß nur ein entladener Einkaufswagen durch den Kanal geschoben werden kann. Voraussetzung ist ferner, daß die Breite des Einkaufswagens und Breite des Durchfahrkanals im wesentlichen übereinstimmen, so daß mit Ausnahme eines gewissen, für die senkrechte Abstützung 13 erforderlichen Randbereiches des Einkaufswagens die gesamte untere Ladefläche in den Kanal 8 geschoben werden muß.

Um das Einfahren des Einkaufswagens 9 in den Durchfahrkanal 8 zu erleichtern, ist im Einfahrbereich wenigstens eine seitliche, sich frei drehende Führungs- und Schutzrolle 15 vorgesehen, die der inneren Seitenwand 8a des Kanals 8 zugekehrt ist. Diese Rolle schützt auch zugleich die Seitenwand 8a gegen Bestoßen durch den Wagen 9.

Wie insbesondere aus den Figuren 1 und 2 ersichtlich ist, weist die Fördervorrichtung 3 einen ansteigenden Zuförderabschnitt 3a und einen abfallenden Abförderabschnitt 3b auf. Dies hat den Vorteil, daß die Waren vom Einkaufswagen 9 nur noch um eine geringe Höhe angehoben bzw. um eine geringe Höhe beim Wiederaufladen abgesetzt werden müssen.

Die vorstehend beschriebene Kasseneinrichtung eignet sich besonders vorteilhaft für sogenannte Abholmärkte, die auch unter der Bezeichnung « cash and carry bekannt sind. Es ist aber auch möglich, diese Einrichtungen in Supermärkten einzusetzen, wobei im Rahmen der Erfindung, wie sie in den Ansprüchen gekennzeichnet ist, liegende Abänderungen vorgenommen werden können.

## Patentansprüche

1. Kasseneinrichtung für Selbstbedienungsläden, bei der die Waren an der Kundendurchgangsseite (7) des Kassengehäuses (2) von der unteren Ladefläche (10) eines Einkaufswagens (9) auf eine Fördervorrichtung (3) gegeben und nach Registrierung der jeweiligen Preise dem Kunden an der Entnahmestelle (4) der Einrichtung zurückgegeben werden, dadurch gekennzeichnet, daß das Kassengehäuse (2) an der Kundendurchgangsseite (7) einen in das Gehäuse zurückspringenden, zur Durchgangsseite hin offenen und sich wenigstens bis zum Kassierstellenbereich erstreckenden Durchfahrkanal (8) als Zwangsführung für den Einkaufswagen (9) aufweist, daß Begrenzungskörper (11, 14) vorhanden sind, die ein Einschieben des Einkaufswagens (9) in den Durchfahrkanal (8) in Längsrichtung des Einkaufswagens (9) erzwingen, daß die Höhe (H) des Durchfahrkanals (8) bündig auf die untere Ladefläche (10) abgestimmt ist und daß die Breite (B) des Durchfahrkanals (8) im wesentlichen der Breite der unteren Ladefläche (10) des Einkaufswagens (9) entspricht.

2. Kasseneinrichtung nach Anspruch 1, dadurch gekennzeichnet, daß im Einfahrbereich des Durchfahrkanals (8) auf der Kundendurchgangsseite (7) ein die Durchfahrbreite des Kanals (8) festlegender Begrenzungskörper (11, 14) vorgesehen ist.

3. Kasseneinrichtung nach Anspruch 2, dadurch gekennzeichnet, daß der Begrenzungskörper (11) in einem Abstand zur oberhalb des Durchfahrkanals (8) auf der Kassendurchgangsseite (7) des Gehäuses (2) angeordneten Wandung (2a) angeordnet ist.

4. Kasseneinrichtung nach Anspruch 1, 2 oder 3, bei der der Einkaufswagen zusätzlich eine obere Ladefläche aufweist, die an einer senkrechten Abstützung des Wagens befestigt ist, dadurch gekennzeichnet, daß die Abstützung (13) an der Längsseite des Einkaufswagens (9) angeordnet ist, die beim Einschieben des Einkaufswagens (9) der oberhalb des Durchfahrkanals (8) auf der Kundendurchgangsseite (7) des Gehäuses (2) angeordneten Wandung (2a) zugekehrt ist.

5. Kasseneinrichtung nach Anspruch 1, 2, 3 oder 4, dadurch gekennzeichnet, daß im Einfahrbereich des Durchgangskanals (8) wenigstens eine seitliche, sich frei drehende Führungs- und Schutzrolle (15) vorgesehen ist.

6. Kasseneinrichtung nach wenigstens einem der Ansprüche 1 bis 5, dadurch gekennzeichnet, daß die Fördervorrichtung (3) einen ansteigenden Zuförderabschnitt (3a) und einen abfallenden Förderabschnitt (3b) aufweist.

## Claims

1. Checkout counter system for self-service shops wherein the merchandise is put from the lower loading surface (10) of a shopping cart (9) onto a conveying device (3) at the customers' aisle side (7) of the cashier's counter (2) and is given back to the customer after registration of the respective prices in the issuance section (4) of the system, characterized in that the cashier's counter (2) has a passing channel (8) along the customers' aisle (7) which is formed by a recess in the counter being open towards the aisle and reaching at least the cash desk and which is functioning as a restricted guidance for the shopping cart (9), that limiting bodies (11, 14) force the shopping cart (9) to be pushed in the passing channel (8) in the longitudinal direction of the shopping cart (9), that the height (H) of the passing channel (8) is even with the lower loading surface (10) and that the width (B) of the passing channel (8) basically corresponds to the width of the lower loading surface (10) of the shopping cart (9).

2. Checkout counter system according to claim 1, characterized in that a limiting body (11, 14) is provided defining the width of the channel (8) in the entrance area of the passing channel (8) on the side of the customers' aisle (7).

3. Checkout counter system according to claim 2, characterized in that the limiting body (11) is situated at a distance to the wall (2a) protruding over the passing channel (8) on the side of the counter (2) directed towards the customers' aisle (7).

4. Checkout counter system according to claim 1, 2 or 3, wherein the shopping cart has an additional upper loading surface which is fixed at a vertical support on the cart, characterized in that the support (13) is situated at the longitudinal side of the shopping cart (9) which faces the wall (2a) protruding over the passing channel (8) on the side of the counter (2) directed towards the customers' aisle (7).

5. Checkout counter system according to claim 1, 2, 3 or 4, characterized in that at least one lateral freely revolving guiding or protective roller (15) is provided in the entrance section of the passing channel (8).

6. Checkout counter system according to at least one of the claims 1-5, characterized in that the conveying device (3) has an ascending approach conveyance section (3a) and a conveyance section sloping downwards (3b).

## Revendications

1. Equipement de caisse pour magasins à libre service de la sorte que, du côté du couloir pour les clients (7) le long du guichet (2), les marchandises sont mises de la surface de chargement inférieure (10) du chariot (9) sur un convoyeur à courroie (3) et sont reprises par le client après l'enregistrement des prix dans la section de prise (4) du guichet, caractérisé par le fait que : il y a un canal de passage (8) comme guidage forcé pour le chariot qui est formé par un retrait dans le guichet (2) étant ouvert vers le couloir pour les clients (7) et s'étendant au moins jusqu'à la section de la caisse, il y a deux corps limiteurs (11, 14) qui forcent le chariot (9) d'être poussé dans le canal de passage (8) dans le sens longitudinal du chariot (9), la hauteur (H) du canal de passage (8) est affleurée à la surface de chargement inférieure et la largeur (B) du canal de passage (8) correspond essentiellement à la largeur de la surface de chargement inférieure (10) du chariot (9).

2. Equipement de caisse selon la revendication 1, caractérisé par le fait qu'un corps limiteur (11, 14) est prévu pour définir la largeur de passage du canal (8) vers le couloir pour les clients (7) dans la zone d'entrée du canal (8).

3. Equipement de caisse selon la revendication 2, caractérisé par le fait que le corps limiteur (11) est placé au côté du couloir pour les clients (7) le long du guichet (2) à une distance de la paroi (2a) saillissant sur le canal de passage (8).

4. Equipement de caisse selon la revendication 1, 2 ou 3, où le chariot a en plus une surface de chargement supérieure qui est fixée par un support vertical sur le chariot, caractérisé par le fait que le support (13) se trouve au grand côté du chariot (9) qui est tourné vers la paroi (2a) saillissant sur le canal de passage (8) au côté du couloir pour les clients (7) le long du guichet (2).

5. Equipement de caisse selon les revendications 1, 2, 3 ou 4, caractérisé par le fait qu'au moins un rouleau de guidage et de protection latéral et à rotation mobile est prévu pour la zone d'entrée du canal (8).

6. Equipement de caisse selon au moins une des revendications 1 à 5, caractérisé par le fait que le convoyeur à courroie (3) a une section convoyante allant en montant (3a) et une section convoyante allant en pente (3b).
